# EUROPÄISCHE PATENTSCHRIFT

(11) **EP 1 223 598 B1**
(45) Veröffentlichungstag und Bekanntmachung des Hinweises auf die Patenterteilung: **16.03.2005**
(21) Anmeldenummer: 02000523.7
(22) Anmeldetag: 09.01.2002
(51) Int. Cl.: H01H 47/00, H01H 50/64, H01H 50/54

(54) **Kontaktsystem für elektromagnetisches Relais**
Contact system for electromagnetic relay
Système de contact pour un relais électromagnétique

(30) Priorität: 16.01.2001 DE 10101751
(43) Veröffentlichungstag der Anmeldung: 17.07.2002
(73) Patentinhaber: Matsushita Electric Works (Europe) Aktiengesellschaft, 83601 Holzkirchen (DE)
(72) Erfinder: Oberndorfer, Johannes, 83714 Miesbach (DE)
(74) Vertreter: Strehl Schübel-Hopf & Partner

(56) Entgegenhaltungen:
- WO-A-00/24020
- FR-A- 2 423 855
- US-A- 5 831 502

## Beschreibung

Ein elektromagnetisches Relais mit den im ersten Teil des Anspruchs 1 angegebenen Merkmalen ist aus DE-A-196 00 314 bekannt.

Derartige Relais mit zwangsgeführten Kontakten haben die Aufgabe, einen zu schaltenden Stromkreis, etwa den Versorgungsstromkreis von Werkzeugmaschinen, Toren, Feuerungsanlagen oder medizinischen Geräten sicher zu trennen. Dazu werden die bei dem bekannten Relais vorhandenen beiden Schließer in dem zu schaltenden Stromkreis mit den Kontakten eines zweiten Relais in Serie angeordnet. Kann einer der Schließer, etwa infolge Kontaktverschweißung, nicht öffnen, so bleibt der zweite Schließer immer noch funktionsfähig und kann den Stromkreis immer noch unterbrechen. Zur Erkennung dieses Fehlers dient ein bei dem bekannten Relais vorgesehener Öffner, wobei eine Betätigungsanordnung dafür sorgt, daß der Öffner nur dann in seine geschlossene Ruhestellung zurückkehren kann, wenn beide Schließer öffnen.

Die Betätigungsanordnung des bekannten Relais besteht aus zwei parallel zueinander bewegbaren Bauteilen, die jeweils mit seitlichen Vorsprüngen an den bewegbaren Teilen angreifen, und von denen der eine vom Relaisanker angetrieben wird, während der andere als Zwangsführer ausgebildet ist. Die Anordnung arbeitet nur dann ordnungsgemäß, wenn die beiden Bauteile der Betätigungsanordnung exakt aufeinander abgestimmt sind und mit ihren seitlichen Vorsprüngen einerseits eine Mitnahme der jeweiligen bewegbaren Teile sicherstellen und andererseits genügend Spiel lassen, um die Mitnahme der bewegbaren Teile durch die seitlichen Vorsprünge des jeweils anderen bewegbaren Bauteils nicht zu behindern.

Der Erfindung liegt die generelle Aufgabe zugrunde, Nachteile, wie sie bei vergleichbaren elektromagnetischen Relais nach dem Stand der Technik auftreten, mindestens teilweise zu beseitigen. Eine speziellere Aufgabe der Erfindung kann darin gesehen werden, ein elektromagnetisches Relais zu schaffen, das die gleiche Funktion wie das oben erläuterte bekannte Relais mit einfacherem Aufbau erreicht.

Die erfindungsgemäße Lösung dieser Aufgabe ist im Anspruch 1 gekennzeichnet. Danach sind wenigstens zwei in ihrer Funktion gleiche Betätiger vorgesehen, die jeweils nur mit einem Schließer und dem gleichen Öffner zusammenarbeiten. Jeder einzelne Betätiger braucht auf den anderen nicht-zugeordneten Schließer keine Rücksicht zu nehmen, so daß seine Form weniger kritisch ist als beim Stand der Technik. Daraus resultieren größere Toleranzfreundlichkeit und höhere Funktionssicherheit.

Die Weiterbildung der Erfindung nach Anspruch 2 führt zu einer weiteren Vereinfachung insofern, als zusätzliche Einrichtungen zur Rückstellung der Betätiger nicht erforderlich sind.

In der Ausgestaltung der Erfindung nach Anspruch 3 ergibt sich eine kompakte und leichte Gestaltung der Betätigungsanordnung.

Die Maßnahme des Anspruchs 4 ist für die Funktionssicherheit von Vorteil.

Ein bevorzugtes Ausführungsbeispiel der Erfindung wird nachstehend anhand der Zeichnungen näher erläutert. Darin zeigt
- Figur 1: das Kontaktsystem eines elektromagnetischen Relais mit herausgenommenen Betätigern,
- Figur 2: das gleiche Kontaktsystem mit eingebauten Betätigern in Ruhestellung des Relais, wobei zur Verdeutlichung auch Spule, Kern und Anker des Relais dargestellt sind,
- Figur 3: das Kontaktsystem in Arbeitsstellung des Relais, und
- Figur 4: das Kontaktsystem in Ruhestellung des Relais, wobei einer der Schließer infolge Verschweißung nicht geöffnet und der zwangsgeführte Öffner nicht geschlossen hat.

Gemäß Figur 1 umfaßt die Kontaktanordnung zwei Schließer **10** und **20,** einen Öffner **30** und zwei Betätiger **40, 50**.

Der Schließer **10** besteht aus einem Festkontakt **11** mit zwei Kontaktstücken **12, 13** und einem Anschlußteil **14** sowie einer Kontaktfeder **15,** die an ihrem einen Ende an einem Anschlußteil **16** befestigt ist und an ihrem anderen, freien Ende zwei Kontaktstücke **17, 18** trägt, die mit den Kontaktstücken **12, 13** des Festkontakts **11** zusammenarbeiten.

Der Schließer **20** und der Öffner **30** sind identisch aufgebaut.

Die Kontaktfedern **15, 25** der beiden Schließer **10, 20** sind als Flexure-Kontaktfedern ausgebildet, so daß sich ihre Kontaktstücke in der Ruhelage, betrachtet ohne Betätiger, in einem Abstand von denen des jeweiligen Festkontakts **11, 21** befinden. Demgegenüber ist die Kontaktfeder **35** des Öffners **30** als Lift-off-Kontaktfeder ausgebildet, so daß ihre Kontaktstücke in der Ruhelage, betrachtet ohne Betätiger, an den Kontaktstücken des Festkontakts **31** anliegen.

Der Betätiger **40** ist als insgesamt etwa U-förmige flache Schaltkarte gestaltet, wobei der rechte, nach unten ragende Schenkel **41** der U-Form einen nach unten offenen Schlitz **42** aufweist, der im eingebauten Zustand des Betätigers **40** (vergl. Figur 2 bis 4) die Kontaktfeder **15** des Schließers **10** beidseitig umgreift. Der Schlitz **42** ist mit zwei einander zugewandten Vorsprüngen **43, 44** versehen, die an beiden Seiten der Kontaktfeder **15** spielarm anliegen.

Der nach unten ragende linke Schenkel **45** weist einen dem rechten Schenkel **41** zugewandten Vorsprung **46** auf, der gemäß Figur 3 und 4 an der linken Seitenfläche der Kontaktfeder **35** des Öffners **30** anliegt.

Der Betätiger **50** ist mit dem Betätiger **40** im wesentlichen baugleich, wobei lediglich der Abstand zwischen den beiden Schenkeln **51, 55** voneinander geringer ist. Im eingebauten Zustand umgreift der Schlitz **52** die Kontaktfeder **25** des Schließers **20,** wobei die beiden Vorsprünge **53, 54** an den Seitenflächen der Kontaktfeder **25** spielarm anliegen, während der Vorsprung **56** des linken Schenkels **55** an der linken Seitenfläche der Kontaktfeder **35** des Öffners **30** anliegt.

Wie in Figur 2 gezeigt, sind die beiden Betätiger **40, 50** dicht nebeneinander angeordnet, wobei ihre linken Stirnflächen, die in der in Figur 2 gezeigten Ruhestellung miteinander fluchten, zur Anlage am Anker **60** eines hier als monostabil angenommenen Relais dienen. Von dem Relais sind in Figur 2 außer dem Anker **60** die Spule **61** samt Spulenanschlüssen **62** und der die Spule **61** durchsetzende Kern **63** mit nach oben ragenden, mit dem Anker **60** zusammenwirkenden Polschuhen **64** gezeigt. In Figur 2 ist angenommen, daß sich das Relais in Ruhestellung befindet, so daß die Schließer **10, 20** geöffnet sind und der Öffner **30** geschlossen ist.

Zieht das Relais an, so schwenkt der Anker **60** gegen den Uhrzeigersinn und übt auf beide Betätiger **40, 50** eine in Figur 2 nach rechts gerichtete Kraft aus. Die Betätiger **40** und **50** bewegen sich dabei in die in Figur 3 gezeigte Stellung, in der die beiden Schließer **10, 20** geschlossen sind und der Öffner **30** geöffnet ist.

In der Darstellung nach Figur 4 ist angenommen, daß das Relais abgefallen und der Anker in seine Ruhestellung zurückgekehrt ist, der Schließer **10** jedoch verschweißt hat. In dieser Stellung ist der Betätiger **50** durch den geöffneten Schließer **20** in seine Ausgangsstellung zurückgekehrt, während der Betätiger **40** durch den noch in der geschlossenen Stellung befindlichen, verschweißten Schließer **10** in seiner ausgelenkten Stellung festgehalten wird. Der linke Schenkel **45** des Betätigers **40** hält in diesem Fall die Kontaktfeder **35** des Öffners **30** in der geöffneten Stellung, während sich der linke Schenkel **55** des Betätigers **50** von der Kontaktfeder **35** weg bewegt hat.

Die gleiche Funktion würde sich ergeben, wenn der Schließer **20** verschweißt und der Schließer **10** bei abfallendem Relais öffnet. In diesem Fall würde die Kontaktfeder **35** des Öffners **30** durch den linken Schenkel **55** des Betätigers **50** in der in Figur 4 gezeigten geöffneten Stellung festgehalten.

In dem obigen Ausführungsbeispiel sind die Betätiger **40, 50** so gestaltet, daß sie mit den Kontaktfedern **15, 25** des jeweils zugeordneten Schließers **10, 20** in beiden Richtungen zwangsgeführt gekoppelt sind. Mit anderen Worten werden die Kontaktfedern **15, 25** bei anziehendem Relais durch die Betätiger **40, 50** entgegen ihrer Federvorspannung in die geschlossene Stellung geführt, während das Öffnen der Schließer **10, 20** durch die Rückstellkraft der Federn **15** bzw. **25** erfolgt.

Gemäß einer nicht dargestellten Variante ist es auch möglich, mehr als zwei Schließer mit einer entsprechenden Anzahl von Betätigern vorzusehen und funktionsmäßig mit dem gleichen Öffner zu koppeln.

Ferner ist in dem obigen Ausführungsbeispiel angenommen, daß der dritte Kontakt **30** als Öffner gestaltet ist. Es wäre auch möglich, dieser Kontakt als Schließer auszubilden. In diesem Fall würde immer dann, wenn einer der beiden Schließer **10, 20** verschweißt, der dritte Kontakt **30** nicht mehr öffnen können. Auch diese Funktion ließe sich zum Erkennen eines Verschweißungszustandes heranziehen.

## Patentansprüche

1. Elektromagnetisches Relais mit einem Anker **(60)** und einem Kontaktsystem, das wenigstens zwei Schließer (**10, 20**), einen weiteren Kontakt (**30**) und eine wenigstens zwei parallel bewegbare Bauteile umfassende Betätigungsanordnung aufweist, die
bei Bewegung des Ankers (**60**) in eine Arbeitsstellung das Schließen beider Schließer (**10**, **20**) und das Schalten des weiteren Kontaktes (**30**) gestattet und
bei Rückbewegung des Ankers (**60**) in die Ruhestellung das Öffnen der Schließer (**10**, **20**) gestattet, das Rückschalten des weiteren Kontaktes (**30**) jedoch verhindert, wenn einer der Schließer (**10, 20**) nicht öffnet,
**dadurch gekennzeichnet,**
**daß** die Bauteile der Betätigungsanordnung einzeln vom Anker (**60**) angetriebene Betätiger (**40, 50**) sind, wobei
jedem Schließer (**10, 20**) ein eigener Betätiger (**40, 50**) zugeordnet ist,
der bewegbare Teil jedes Schließers (**10**, **20**) mit dem zugeordneten Betätiger (**40**, **50**) in Kontakt-Öffnungsrichtung zwangsgeführt gekoppelt ist, und
alle Betätiger (**40, 50**) mit dem bewegbaren Teil (**35**) des weiteren Kontaktes (**30**) nur in Richtung der Arbeitsstellung zwangsgeführt gekoppelt sind.

2. Relais nach Anspruch 1, wobei der bewegbare Teil (**15, 25**) jedes Schließers (**10**, **20**) und der bewegbare Teil (**35**) des weiteren Kontaktes (**30**) die Rückstellkräfte für die zugeordneten Betätiger (**40**, **50**) liefern.

3. Relais nach Anspruch 1 oder 2, wobei die Betätiger (**40, 50**) als nebeneinander angeordnete Schaltkarten unterschiedlicher Länge gestaltet sind, deren jede den bewegbaren Teil (**15**, **25**) des zugeordneten Schließers (**10**, **20**) umgreift.

4. Relais nach Anspruch 3, wobei der bewegbare Teil (**15, 25**) jedes Schließers (**10**, **20**) als Flexure-Kontaktfeder ausgebildet und mit dem zugeordneten Betätiger (**40**, **50**) in beiden Bewegungsrichtungen zwangsgeführt gekoppelt ist, und wobei der bewegbare Teil (**35**) des weiteren Kontaktes (**30**) als Lift-off-Kontaktfeder ausgebildet ist.

## Claims

1. An electromagnetic relay comprising an armature (**60**) and a contact assembly which has at least two normally open contacts (**10, 20**), a further contact (**30**) and an actuator arrangement including at least two members (**40, 50**) movable in parallel, the actuator arrangement
upon movement of the armature (**60**) in an operated position permitting both normally open contacts (**10, 20**) to close and the further contact (**30**) to switch over, and
upon the return movement of the armature (**60**) in the rest position permitting the normally open contacts (**10, 20**) to open while preventing the further contact (**30**) to be reset if either one of the normally open contacts (**10, 20**) does not open,
**characterised in that**
the elements of the contact assembly are actuators (**40, 50**) individually operated the armature (**60**), wherein
each normally open contact (**10, 20**) has its own actuator (**40, 50**) associated therewith,
the movable portion of each normally open contact (**10, 20**) is coupled to its associated actuator (**40, 50**) by positive action in contact opening direction, and
all actuators (**40, 50**) are coupled to the movable portion (**35**) of the further contact (**30**) by positive action only in the direction of the operated position.

2. The relay of claim 1, wherein the movable portion (**15, 25**) of each normally open contact (**10, 20**) and the movable portion (**35**) of the further contact (**30**) provide the return forces for the respective associated actuators (**40, 50**).

3. The relay of claim 1 or 2, wherein the actuators (**40, 50**) are configured as switching cards disposed in side-by-side relationship and having different lengths, each the card encompassing the movable portion (**15, 25**) of the associated normally open contact (**10, 20).**

4. The relay of claim 3, wherein the movable portion (**15, 25**) of each normally open contact (**10, 20**) is formed as a flexure-type contact spring and is coupled to its associated actuator (**40, 50**) by positive action in either direction of movement, and wherein the movable portion (**35**) of the further contact (**30**) is formed as a lift-off contact spring.

## Revendications

1. Relais électromagnétique avec un induit (60) et un système de contact qui comporte au moins deux contacteurs (10, 20), un autre contact (30) et un dispositif d'actionnement comprenant au moins deux composants déplaçables parallèlement qui
lors du déplacement de l'induit (60) dans une position de travail autorise la fermeture des deux contacteurs (10, 20) et la commutation de l'autre contact (30), et
au retour de l'induit (60) dans la position de repos autorise l'ouverture des contacteurs (10, 20), mais empêche le retour de l'autre contact (30) lorsque l'un des contacteurs (10, 20) ne s'ouvre pas,
**caractérisé**
**en ce que** les composants du dispositif d'actionnement sont des actionneurs (40, 50) entraînés individuellement par l'induit (60),
à chaque contacteur (10, 20) est associé son propre actionneur (40, 50),
la partie déplaçable de chaque contacteur (10, 20) est couplée, de manière guidée forcée dans le sens d'ouverture du contact, avec l'actionneur (40, 50) associé, et
tous les actionneurs (40, 50) sont couplés, de manière guidée forcée uniquement dans le sens de la position de travail, avec la partie mobile (35) de l'autre contact (30).

2. Relais selon la revendication 1, dans lequel la partie mobile (15, 25) de chaque contacteur (10, 20) et la partie mobile (35) de l'autre contact (30) fournissent les forces de rappel pour les actionneurs (40, 50) associés.

3. Relais selon la revendication 1 ou 2, dans lequel les actionneurs (40, 50) sont conçus en tant que cartes de commutation disposées côte à côte, de longueur différente, dont chacune entoure la partie mobile (15, 25) du contacteur (10, 20) associé.

4. Relais selon la revendication 3, dans lequel la partie mobile (15, 25) de chaque contacteur (10, 20) est réalisée en tant que ressort de contact à flexion et est couplée, de manière guidée forcée dans les deux sens de déplacement, avec l'actionneur (40, 50) associé, et dans lequel la partie mobile (35) de l'autre contact (30) est réalisée en tant que ressort de contact lift-off.
